# EUROPÄISCHE PATENTSCHRIFT

(11) **EP 1 011 820 B1**
(45) Veröffentlichungstag und Bekanntmachung des Hinweises auf die Patenterteilung: **23.01.2002**
(21) Anmeldenummer: 98913527.2
(22) Anmeldetag: 24.02.1998
(51) Int. Cl.: A63B 69/00, A63B 22/16

(54) **GERÄT ZUM KLETTER- UND/ODER GLEICHGEWICHTSTRAINING**
DEVICE FOR CLIMBING AND/OR BALANCE TRAINING
APPAREIL D'ENTRAINEMENT POUR L'ESCALADE ET/OU L'EQUILIBRE

(30) Priorität: 24.02.1997 DE 19708705
(43) Veröffentlichungstag der Anmeldung: 28.06.2000
(73) Patentinhaber: Lazik, Dieter, 14778 Radewege (DE)
(72) Erfinder: Lazik, Dieter, 14778 Radewege (DE)
(74) Vertreter: Hengelhaupt, Jürgen, Dipl.-Ing.
(86) Internationale Anmeldenummer: DE9800576
(87) Internationale Veröffentlichungsnummer: WO9836804

(56) Entgegenhaltungen:
- WO-A-89/09635
- WO-A-91/11226
- FR-A- 2 692 488
- FR-A- 2 713 493
- US-A- 4 183 521

## Beschreibung

Die Erfindung betrifft ein Klettertrainingsgerät mit an einer flachen Scheibe veränderlich anordenbaren Klettergriffen. Das Klettertrainingsgerät ist anwendbar zum Training sowohl im häuslichen Bereich, im Fitneßbereich als auch im Leistungssportbereich.

Der Freizeit- und Fitneßbereich läßt gegenwärtig einen deutlichen Wandel der sportlichen Aktivitäten erkennen. So gewinnen immer mehr alternative Sportarten wie z.B. das Klettern, auch Free Climbing genannt, an Bedeutung. Immer mehr Fitneßeinrichtungen versuchen diesem Trend gerecht zu werden, wobei deutliche Grenzen für die meisten Einrichtungen bestehen.
So lassen die bisherigen Geräte im allgemeinen Sportbereich kaum spezifische Übungen für Kletterer zu und nur in ganz wenigen Sportzentren sind die Möglichkeiten für nach dem Stand der Technik, bekannte Kletterwände gegeben. Nachteilig bei diesen bekannten Kletterwänden ist, daß diese sehr viel Platz benötigen und sehr kostenintensiv sind.

Aus WO89/09635 ist auch bereits ein Kletter-Übungsgerät mit veränderlich anordenbaren Klettergriffen bekannt, wobei an einem Haltesystem eine flache Scheibe angeordnet ist und die Scheibe drehbar oder kippbar ist. Damit läßt sich die Kletterfläche bereits in einem gewissen Grad individuell verändern.

Der Erfindung liegt die Aufgabe zugrunde, ein Klettertrainingsgerät mir weiter verbesserter modifizierbarkeit des Kletter- und Gleichgewichtstrainings anzugeben, das außerdem einfach und preiswert herstellbar, ortsveränderlich vielseitig anwendbar ist und geringen Platzbedarf benötigt.

Diese Aufgabe wird gelöst durch den kennzeichnenden Teil des Anspruchs 1 in Verbindung mit den Merkmalen im Oberbegriff. Zweckmäßige Ausgestaltungen der Erfindung sind in den Unteransprüchen beschrieben.

Im Gegensatz zu bereits existierenden Kletterwänden handelt es sich bei der vorliegenden Erfindung um ein flexibles System, welches ortsveränderbar ist, einen hohen sportlichen Anspruch erfüllt, keinen Betreuungsaufwand erfordert und wesentlich kostengünstiger ist als Kletterwände. Somit kann mit dem erfindungsgemäßen Gerät ein anspruchsvolles Üben auch in Sportstätten mit kleineren räumlichen Gegebenheiten möglich werden.

Ein besonderer Vorteil der Erfindung besteht in der platzsparenden konstruktiven Ausführung des Gerätes sowie der Vielseitigkeit der möglichen Trainingsabläufe. Dies wird dadurch erreicht, daß an einem Haltesystem eine flache Scheibe mit Haltegriffen oder einer Beschichtung angeordnet ist, wobei die Scheibe sowohl drehbar als auch kippbar ausgebildet ist. An dem Haltesystem ist direkt oder indirekt ein Führungselement zur drehbaren Halterung und Lagerung der Scheibe und/oder an ein Stellelement zur Realisierung von Kippbewegungen der Scheibe angeordnet.

Die Erfindung soll nachstehend anhand von zumindest teilweise in den Figuren dargestellten Ausführungsbeispielen näher erläutert werden.
Es zeigen:
- Fig. 1: eine Prinzipdarstellung des Gerätes mit ausgewählten Klettergriffen
- Fig. 2: eine stilisierte Seitenansicht zu Fig. 1 mit verschiedenen Kippositionen
- Fig. 3: eine Detailansicht des Führungselementes für die Scheibe.

Wie in Fig. 1 dargestellt, besteht das Klettertrainingsgerät aus einem Haltesystem 1, in welchem sich eine Scheibe 8 befindet. Diese Scheibe 8 besitzt einen Durchmesser von ca. 2 m. Sie ist durch ein Führungselement 2 mit Rollen und/oder Nuten am Haltesystem 1 drehbar gelagert, wobei der Drehwiderstand durch eine einstellbare Bremseinrichtung eines mechanischen Bremssystems variiert werden kann. Desweiteren kann die Scheibe 8 durch eine weitere freie Drehachse im Neigungswinkel verändert werden bzw. durch Lösen von Steckverbindungen wird eine kombinierte Dreh- und Kippbewegung ermöglicht. Auf der Scheibe 8 befinden sich Öffnungen 4 zur Aufnahme von Steckvorrichtungen für Klettergriffe 3, deren Anordnung wiederum beliebig modifiziert werden kann. Die Scheibe 8 kann aus einem magnetischen Werkstoff bestehen, ohne Bohrungen ausgebildet sein und die Klettergriffe können mittels Magnet veränderbar auf der Scheibe 8 angeordnet werden. Das gleiche Prinzip kann auch an metallischen Wandspiegeln oder anderen Flächen, die z.B. im Fitneßbereich zum Einsatz kommen, angewandt werden.

Ebenso ist es möglich, die Scheibe 8 oder bestimmte Flächen glatt und eben auszubilden und die Klettergriffe 3 mittels Saugnäpfen bzw. Saugbefestigungsvorrichtungen veränderbar an der Scheibe 8 zu befestigen. Darüberhinaus ist es möglich, auf Klettergriffe zu verzichten und die Scheibe mit einer Schicht zur Realisierung von Haft- und Reibungskräften zwischen dem Körper des Kletterers und der Scheibe 8 zu versehen. Die Schicht kann beispielsweise aus Kunststoff oder Alkydharz bestehen und direkt auf der Scheibe aufgebracht oder in Form einer Membran aufgeschraubt sein. Unterschiedliche Schichten ermöglichen die Variation unterschiedlicher Schwierigkeitsgrade beim Klettern.

In Abhängigkeit vom Trainingszustand kann der Nutzer seine motorischen Fähigkeiten und Fertigkeiten bei verschiedensten Anstellwinkeln trainieren. Somit wird durch das Gerät auch die Simulation von Überhängen, geneigten Ebenen oder dachähnlichen Kletterbeanspruchungen möglich. Durch die verschiedenen Bewegungsmöglichkeiten des Gerätes können sehr günstig spezifische Kraft- und Ausdauer- sowie Gleichgewichtsfähigkeiten ausgeprägt werden.

Durch Drehen der Scheibe 8 währen des Übens kann der Kletterer auch quer, seitlich und im Extremfall kopfabwärts trainieren, was dem Üben in der Natur teilweise entspricht. Die Drehbewegungen sowie Bremsvorgänge der Scheibe 8 können mechanisch eingestellt oder aber durch einen Motor, beispielsweise einen Elektromotor mit entsprechender Steuerung, realisiert werden. Bei einer Motorsteuerung können Programme eingegeben werden, die bestimmten Schwierigkeitsgraden entsprechen und ein beständiges Verändern des Systems zur Folge haben. So kann beispielsweise alle 10 Sekunden die Position der Scheibe 8 sowohl durch Drehung als auch durch Kippung sowie durch Veränderung der Bremskraft die Beweglichkeit der Scheibe 8 variiert werden.

In einfachen Realisierungsformen des Gerätes erfolgt die Arretierung der Kippstellung der Scheibe 8 durch Steckverbindung, beispielsweise eingesteckte Bolzen, am Stellelement 9. Ein einfacher Bremsmechanismus zum Bremsen der Drehbewegungen der Scheibe 8 kann durch Knebelschrauben realisiert werden. Die Befestigung der Klettergriffe 3 an der Scheibe 8 kann durch Einstecken in Öffnungen 4, durch Festschrauben, Magnethalterung oder andere geeignete Befestigungsmethoden erfolgen. Die Klettergriffe 3 können an beiden Seiten der Scheibe 8 angeordnet werden. Ebenso ist es möglich, eine Seite der Scheibe 8 mit Klettergriffen 3 und die andere Seite mit einer Haft-Reibungs-Schicht zu versehen.
Das Haltesystem 1 ist im vorliegenden Ausführungsbeispiel ein zweiteiliges Stativ mit jeweils zwei in Winkel zueinander angeordneten Standstreben 5 und 6 sowie einer Querstrebe 7, wobei der Winkel zwischen den Standstreben 5 und 6 ca. 90° beträgt.

Die Erfindung ist nicht auf die hier beschriebenen Ausführungsbeispiele beschränkt. Vielmehr ist es möglich, durch Kombination der genannten Mittel und Merkmale weitere Ausführungsvarianten zu realisieren, ohne den Rahmen der Erfindung wie in den Ansprüchen definiert zu verlassen.

### Bezugszeichenliste

- 1: Haltesystem
- 2: Führungselement für die Scheibe
- 3: Klettergriffe
- 4: Öffnungen
- 5: Standstrebe
- 6: Standstrebe
- 7: Querstrebe
- 8: Scheibe
- 9: Stellelement

## Patentansprüche

1. Klettertrainingsgerät mit an einer flachen Scheibe veränderlich anordenbaren Klettergriffen,
**dadurch gekennzeichnet,**
**daß** die Scheibe (8) an einem Haltesystem (1) sowohl drehbar als auch kippbar angeordnet ist.

2. Klettertrainingsgerät nach Anspruch 1,
**dadurch gekennzeichnet,**
**daß** an dem Haltesystem (1) direkt oder indirekt ein Führungselement (2) zur drehbaren Halterung und Lagerung der Scheibe (8) angeordnet ist.

3. Klettertrainingsgerät nach Anspruch 1,
**dadurch gekennzeichnet,**
**daß** an dem Haltesystem (1) ein Stellelement (9) zur Realisierung von Kippbewegungen der Scheibe (8) angeordnet ist.

4. Klettertrainingsgerät nach Anspruch 2 oder 3,
**dadurch gekennzeichnet,**
**daß** das Führungselement (2) und/oder das Stellelement (9) eine einstellbare Bremseinrichtung aufweist.

5. Klettertrainingsgerät nach mindestens einem der voranstehenden Ansprüche,
**dadurch gekennzeichnet,**
**daß** die Scheibe (8) mit mindestens einem Antrieb verbunden ist, welcher eine Drehbewegung und/oder Kippbewegung der Scheibe realisiert, wobei der Antrieb durch mindestens einen Elektromotor realisiert wird und die Elektromotoren von einer programmierbaren Motorsteuerung gesteuert werden.

6. Klettertrainingsgerät nach Anspruch 3,
**dadurch gekennzeichnet,**
**daß** eine Arretierung der Kippstellung der Scheibe (8) am Stellelement (9) durch Steckverbindungen realisiert wird.

7. Klettertrainingsgerät nach Anspruch 2,
**dadurch gekennzeichnet,**
**daß** die drehbare Halterung und Lagerung der Scheibe (8) durch Nut- und/oder Rollenführung zwischen Scheibe (8) und Führungselement (2) realisiert wird.

8. Klettertrainingsgerät nach Anspruch 1,
**dadurch gekennzeichnet,**
**daß** die Scheibe (8) auf einer oder auf beiden Seiten eine Vielzahl von Öffnungen (4) zur wahlweisen Befestigung der Klettergriffe (3) aufweist oder daß die Scheibe (8) aus einem magnetischen Werkstoff besteht und die Klettergriffe (3) Magnete zur Befestigung an der Scheibe (8) aufweisen oder daß die Scheibe (8) eine glatte, ebene Oberfläche aufweist und die Klettergriffe (3) Saugbefestigungsvorrichtungen zur Befestigung an der Scheibe (8) aufweisen.

9. Klettertrainingsgerät nach Anspruch 4,
**dadurch gekennzeichnet,**
**daß** die Bremseinrichtung im einfachsten Fall durch mindestens eine Knebelschraube realisiert wird.

10. Klettertrainingsgerät nach Anspruch 1,
**dadurch gekennzeichnet,**
**daß** die Scheibe (8) kreisförmig ausgebildet ist.

11. Klettertrainingsgerät nach Anspruch 1,
**dadurch gekennzeichnet,**
**daß** das Haltesystem (1) ein zweiteiliges Stativ mit jeweils zwei im Winkel zueinander angeordneten Standstreben (5) und (6) und einer diese verbindenden Querstrebe (7) ist und der Winkel zwischen den Standstreben (5) und (6) ca. 90° beträgt.

## Claims

1. Equipment for climbing and/or balance training with adjustably arrangeable climbing grips,
wherein
a flat disk (8) is arranged on a holding system (1), and the disk (8) is designed to be rotating and/or tipping.

2. Equipment as claimed in claim 1
wherein
a guide element (2) is arranged, directly or indirectly, on the holding system (1) for the purpose of providing a rotating holding support and mounting of the disk (8).

3. Equipment as claimed in claim 1
wherein
an adjustment element (9) is arranged on the holding system (1) for the purpose of realizing the tipping movements of the disk (8).

4. Equipment as claimed in claim 2 or 3
wherein
the guide element (2) and/or the adjustment element (9) is equipped with an adjustable brake device.

5. Equipment as claimed in at least one of the previous claims
wherein
the disk (8) is connected to at least one driving force which causes a rotation and/or tipping movement ofthe disk, with the driving force being produced by means of at least one electric motor, and the electric motors being controlled by a programmable motor control.

6. Equipment as claimed in claim 3
wherein
the tipping position of the disk (8) is arrested with plug-in connections on the adjustment element (9).

7. Equipment as claimed in claim 2
wherein
the rotating holding support and mounting of the disk (8) are effected by means of groove and/or roller guiding between the disk (8) and the guide element (2).

8. Equipment as claimed in claim 1
wherein
the disk (8) is equipped on one or on both sides with a multitude of openings (4) for the optional fastening of climbing grips (3), and the disk (8) consists of a magnetic material while the climbing grips (3) are equipped with magnets for attaching them to the disk (8), and the disk (8) is designed with a smooth, even surface while the climbing grips (3) are equipped with suction fastening devices for attaching them to the disk (8).

9. Equipment as claimed in claim 4
wherein
in the simplest case the braking device is realized with at least one T-screw.

10. Equipment as claimed in claim 1
wherein
the disk (8) is designed in the shape of a circle.

11. Equipment as claimed in claim 1
wherein
the holding system (1) is a two-piece support with, respectively, two support braces (5) and (6), arranged at an angle in relation to each other, and a cross brace (7) that connects the two,
and the angle between the support braces (5) and (6) is approximately 90 degrees.

## Revendications

1. Appareil d'entraînement pour l'escalade comportant des poignées d'escalade que l'on peut disposer de manière variable sur un disque plat,
**caractérisé en ce que** le disque (8) est disposé sur un système de support (1) de façon à ce qu'il puisse aussi bien être mobile sur son axe qu'être basculable.

2. Appareil d'entraînement pour l'escalade d'après la revendication 1,
**caractérisé en ce qu'**un élément de guidage (2) est disposé directement ou indirectement sur le système de support (1) pour soutenir et suspendre le disque (8) de façon à ce qu'il soit mobile sur son axe.

3. Appareil d'entraînement pour l'escalade d'après la revendication 1,
**caractérisé en ce qu'**un élément de positionnement (9) est disposé sur le système de support (1) pour réaliser les mouvements de bascule du disque (8).

4. Appareil d'entraînement pour l'escalade d'après la revendication 2 ou 3,
**caractérisé en ce que** l'élément de guidage (2) et/ou l'élément de positionnement (9) est doté d'un mécanisme de freinage réglable.

5. Appareil d'entraînement pour l'escalade d'après au moins une des revendications précédentes,
**caractérisé en ce** le disque (8) est relié à au moins un mécanisme d'entraînement qui réalise un mouvement d'orientation et/ou un mouvement de bascule du disque, dans lequel le mécanisme d'entraînement est actionné par au moins un moteur électrique et dans lequel les moteurs électriques sont commandés par une commande de moteur programmable.

6. Appareil d'entraînement pour l'escalade d'après la revendication 3,
**caractérisé en ce que** le blocage de la position de basculement du disque (8) est réalisé sur l'élément de positionnement (9) par des connexions par emboîtement.

7. Appareil d'entraînement pour l'escalade d'après la revendication 2,
**caractérisé en ce que** le soutien et la suspension du disque (8) dans une disposition de rotation sont réalises par un guidage à encoche et/ou un guidage à roulement disposé(s) entre le disque (8) et l'élément de guidage (2).

8. Appareil d'entraînement pour l'escalade d'après la revendication 1,
**caractérisé en ce que** le disque (8) comporte sur une face ou sur les deux faces une multiplicité d'ouvertures (4) pour fixer à son choix les poignées d'escalade (3) ou **en ce que** le disque (8) se compose d'un matériau magnétique et que les poignées d'escalade (3) comportent des aimants pour les fixer sur le disque (8), ou **en ce que** le disque (8) comporte une surface plane et lisse et que les poignées d'escalade (3) comportent des dispositifs de fixation par ventouse pour les fixer sur le disque (8).

9. Appareil d'entraînement pour l'escalade d'après la revendication 4,
**caractérisé en ce que** le mécanisme de freinage est réalisé dans le cas le plus simple par au moins une vis à broche.

10. Appareil d'entraînement pour l'escalade d'après la revendication 1,
**caractérisé en ce que** le disque (8) a une forme circulaire.

11. Appareil d'entraînement pour l'escalade d'après la revendication 1,
**caractérisé en ce que** le système de support (1) est un support bipartite, comportant chacun deux jambes de force (5) et (6) disposées en angle l'une par rapport à l'autre et une entretoise transversale (7) reliant ces deux jambes, l'angle entre les deux jambes de force (5) et (6) étant d'env. 90°.
